# EUROPÄISCHE PATENTSCHRIFT

(11) **EP 2 283 479 B1**
(45) Veröffentlichungstag und Bekanntmachung des Hinweises auf die Patenterteilung: **26.11.2014**
(21) Anmeldenummer: 09741735.6
(22) Anmeldetag: 29.04.2009
(51) Int. Cl.: G10D 7/06

(54) **STIMMBARE KLARINETTENBIRNE**
TUNABLE CLARINET BARREL
BARILLET DE CLARINETTE POUVANT ÊTRE ACCORDÉ

(30) Priorität: 06.05.2008 DE 202008006183 U
(43) Veröffentlichungstag der Anmeldung: 16.02.2011
(73) Patentinhaber: Paulus, Henry, 53332 Bornheim-Rösberg (DE); Schuler, Matthias, 53347 Alfter (DE)
(72) Erfinder: Paulus, Henry, 53332 Bornheim-Rösberg (DE); Schuler, Matthias, 53347 Alfter (DE)
(74) Vertreter: Limbeck, Achim
(86) Internationale Anmeldenummer: PCT/DE2009/000589
(87) Internationale Veröffentlichungsnummer: WO 2009/135462

(56) Entgegenhaltungen:
- FR-A- 649 265
- FR-A- 2 104 377
- US-A- 1 171 647
- US-A- 2 036 356
- US-A- 2 098 457
- US-A- 5 249 499

## Beschreibung

### Technisches Gebiet

Die Erfindung betrifft eine stimmbare Klarinettenbirne zur Anordnung zwischen einem Mundstück und einem Oberstück einer Klarinette, wobei die Klarinettenbirne in ein Oberteil und ein Unterteil unterteilt und zur Verbindung dieser beiden Teile ein Stellring vorgesehen ist, mittels dessen der axiale Abstand zwischen Oberteil und Unterteil veränderbar ist.

### Stand der Technik

Die Klarinette zählt zur Familie der Holzblasinstrumente. Sie besteht in der Regel aus fünf zusammensteckbaren Teilen: dem Mundstück, der Klarinettenbirne, dem Oberstück, dem Unterstück sowie dem Trichter. Das Zusammenstecken dieser fünf Teile erfolgt üblicherweise mittels korkbelegter Zapfen sowie entsprechender Aufnahmen für diese Zapfen, die die einzelnen Teile an den jeweiligen Verbindungsstellen aufweisen. Werden alle fünf Teile der Klarinette derart ineinander gesteckt, dass keinerlei Zwischenräume zwischen den einzelnen Teilen verbleiben, so erstreckt sich die Durchgangsöffnung im Inneren der Klarinette kontinuierlich und mit im Wesentlichen konstantem Innendurchmesser vom Mundstück über die Klarinettenbirne, das Ober- und das Unterstück bis hin zum Trichter.

Da die Klarinette in der Musiklifieratur sowohl solistisch als auch in unterschiedlichen Kammermusik- und Orchesterbesetzungen eingesetzt wird, ist es insbesondere beim gemeinsamen Musizieren mehrerer Musiker notwendig, die Instrumente aufeinander abzustimmen. Dabei hängt die Höhe eines vorgegebenen Tons sowohl von instrumentenspezifischen Faktoren als auch von veränderlichen Umgebungseinflüssen ab, insbesondere von der Umgebungstemperatur, welche sich unmittelbar auf die Temperatur des Instruments auswirkt. Für alle Holzblasinstrumente gilt dabei, dass die Tonhöhe eines vorgegebenen Tons mit steigender Instrumententemperatur ebenfalls ansteigt.

Beim Zusammenspiel mehrerer Musiker werden die Instrumente daher üblicherweise zunächst zu Beginn aufeinander abgestimmt. Da sich die Blasinstrumente durch den Durchfluss der warmen Atemluft des Spielers erwärmen, wodurch die Instrumentenstimmung steigt, ist es jedoch häufig erforderlich, die Instrumente im Laufe des Zusammenspiels nachzustimmen. Auch erfordern viele Werke bzw. Musikstücke einen Wechsel zwischen z.B. A- und B-Klarinette, mit der Folge, dass die gerade nicht genutzte Klarinette wieder abkühlt und auch hierdurch eine Nachstimmung erforderlich wird.

Für alle Blasinstrumente gilt dabei, dass sie umso tiefer erklingen, je länger die im Instrument schwingende Luftsäule ist. Eine Verlängerung der schwingenden Luftsäule wird dabei üblicherweise durch leichtes Ausziehen eines oder mehrerer Instrumententeile hervorgerufen. So wird bei der Klarinette zur Erzeugung einer etwas tieferen Stimmung üblicherweise die Klarinettenbirne etwas weiter aus dem Oberstück oder aus dem Mundstück ausgezogen.

Dieses Ausziehen führt jedoch dazu, dass die erwähnte kontinuierliche Durchgangsöffnung an der Verbindungsstelle zwischen z.B. der Klarinettenbirne und dem Oberstück auf einer dem Auszug entsprechende Länge aufgeweitet wird. Dabei entsteht innen ein Hohlraum und außen ein Spalt, welcher die Klangeigenschaften und die Intonation des Instruments negativ beeinflusst, in welchem sich jedoch auch unerwünschterweise Kondenswasser ansammelt, was die Spielbarkeit des Instruments beeinträchtigt. Sobald die Klarinettenbirne aus z.B. dem Oberstück auszieht, besteht zwischen diesen Teilen der Klarinette nur noch eine Verbindung über klangdämpfenden Kork, wodurch der Instrumentenklang beeinträchtigt wird.

Es ist beispielsweise aus der US 1,416,898 bekannt, zur Überbrückung des Hohlraumes eine Metallhülse vorzusehen, welche teleskopartig in die Durchgangsöffnung der Klarinette eingeführt und aus dieser herausbewegt werden kann. Aufgrund der komplizierten Halterung einer solchen Hülse sowie der Beeinflussung des Instrumentenklangs durch das eingeführte Metallstück konnte sich ein solcher Mechanismus im Klarinettenbau bislang jedoch nicht durchsetzen.

Auch ist es bekannt, die Klarinettenbirne zweiteilig aus Holz, bestehend aus einem Oberteil und einem Unterteil, zu bauen und eine derartige Hülse einstückig mit einem Teil der Klarinettenbirne auszubilden. Eine solchermaßen einstückig mit einem Teil der Klarinettenbirne ausgebildete Hülse ist beispielsweise in der US 5,249,499 offenbart. Die hier beschriebene Klarinettenbirne besteht aus einem Ober- und einem Unterteil, wobei zur Verbindung des Ober- und des Unterteils ein zwischen diesen beiden Teilen angeordneter Stellring vorgesehen ist. Das Oberteil wird in den Stellring eingeschraubt, während das Unterteil drehbar an dem Stellring gelagert ist. Durch Drehen an dem Stellring ist der axiale Abstand zwischen Oberund Unterteil veränderbar.

Ein Nachteil dieses Systems besteht darin, dass sich das Ober- und Unterteil der Klarinettenbirne durch Drehen des Stellrings grundsätzlich gegeneinander verdrehen können. Zwar soll die drehbare Lagerung des Unterteils gegenüber dem Stellring ein Mitbewegen des Unterteils bei Betätigung des Stellrings vermeiden. Um dies zu erreichen, darf das Unterteil dem Stellring bei einer Drehung desselben jedoch möglichst keinerlei Widerstand entgegensetzen. Dies allerdings bedeutet, dass das Unterteil der Klarinettenbime auch im normalen Spielbetrieb extrem leicht gegenüber dem Stellring und dem Oberteil der Klarinettenbirne verdrehbar ist, was in hohem Maße unerwünscht ist.

Aus der US 2,098,457 ist eine stimmbare Klarinettenbirne zur Anordnung zwischen einem Mundstück und einem Oberstück einer Klarinette bekannt, mit einer in Richtung seiner Längsachse verlaufenden Durchgangsöffnung, die im Wesentlichen aus einem Oberteil und einem Unterteil gebildet ist, die entlang der Längsachse zusammenfügbar sind, wobei eine das Oberteil und das Unterteil verbindende und diese weitestgehend überragende Manschette vorgesehen ist, mittels der der axiale Abstand zwischen Oberteil und Unterteil veränderbar ist. Die Manschette ist mit dem Oberteil und dem Unterteil bzw. mit dessen teleskopischen Ausläuferteilen jeweils über ein Schraubgewinde verbunden. Die Schraubgewinde weisen einen entgegengesetzten Drehsinn auf.

Der Nachteil der in der US 2,098,457 dargestellten Klarinettenbirne besteht darin, dass beim Auseinanderschieben von Oberteil und Unterteil zwischen der Holzmanschette und den Abschnitten (Mundstück und Zapfen am Ende des Instrumentenkörpers ein Spalt entsteht. Eine weitere Spalt- und Hohlraumbildung entsteht ferner im Bereich zwischen Manschette, dem Oberteil sowie der Verbindungshülse auf der einen und zwischen Manschette, dem Unterteil sowie der Verbindungshülse auf der anderen Seite. Diese Spaltbildung wirkt sich allerdings negativ auf die Klangeigenschaften der Klarinettenbirne aus. Darüber hinaus besitzt der äußere Holzkörper (Manschette) eine Eigenschwingung, die sich auf die Klangeigenschaften der Birne ebenfalls negativ auswirkt. Die inneren Metallhülsen der Gewinde haben ebenfalls eine Eigenschwingung. Diese beiden Einheiten stehen sich schwingungstechnisch entgegen und behindern sich somit gegenseitig.

### Darstellung der Erfindung

Aufgabe der vorliegenden Erfindung ist es daher, eine stimmbare Klarinettenbirne vorzuschlagen, welches die aufgezeigten Nachteile beseitigt und die auf einfache Weise gestimmt werden kann, ohne dass sich das Ober- und Unterteil der Klarinettenbirne gegeneinander verdrehen.

Diese Aufgabe wird durch eine stimmbare Klarinettenbirne mit den Merkmalen des Anspruchs 1 gelöst. Vorteilhafte Weiterbildungen sind Gegenstand der Unteransprüche.

Die erfindungsgemäße stimmbare Klarinettenbirne umfasst eine in Richtung der Längsachse derselben verlaufenden Durchgangsöffnung und ist in ein Oberteil und ein Unterteil unterteilt, welche entlang der Längsachse zusammenfügbar sind, und einen das Oberteil und das Unterteil verbindenden Stellring, mittels dessen der axiale Abstand zwischen Oberteil und Unterteil veränderbar ist. Die Erfindung sieht vor, dass der Stellring mit dem Oberteil und dem Unterteil jeweils über ein Schraubgewinde verbunden ist und die Schraubgewinde einen entgegengesetzten Drehsinn aufweisen.

Durch die Verwendung jeweils eines Schraubgewindes zur Verbindung des Stellrings mit dem Oberteil und mit dem Unterteil, wobei eines der Schraubgewinde ein Links- und eines ein Rechtsgewinde ist, wird erreicht, dass der axiale Abstand zwischen Oberteil und Unterteil durch Drehen des Stellrings veränderbar ist, jedoch ohne dass Ober- und Unterteil ihre ursprüngliche Ausrichtung zueinander zu vertieren. Insbesondere ist es dem Spieler dadurch möglich, sein Instrument während des Spielens, d.h. ohne Absetzen des Instruments, nach zu stimmen, da der Stellring bequem mit einer Hand bedient werden kann und ein Nachjustieren der Ausrichtung von Oberteil zu Unterteil nicht erforderlich ist, da sich diese nicht gegeneinander Verdrehen. Vielmehr fahren das Ober und Unterteil in Längsachsenrichtung linear auseinander bzw. zusammen.

Neben der Funktion des verdrehungsfreien Auseinander- und Zusammenfahrens von Oberteil und Unterteil sorgt der Stellring zudem für eine deutlich verbesserte Klang- und Tonqualität gegenüber einer einteiligen Klarinettenbirne gemäß dem Stand der Technik. Da durch Einsatz der erfindungsgemäßen Klarinettenbirne sowohl im Innenbereich entlang der Durchgangsöffnung als auch im Außenbereich der Klarinette eine Spaltbildung vermieden wird, kann die Schwingungsübertragung dämpfungsfrei sowohl im Inneren des Instruments als auch über die Außenhaut der Klarinettenbirne erfolgen.

In einer Ausgestaltung der Erfindung ist zwischen Oberteil und Unterteil eine Verdrehsicherung vorgesehen, durch welche die Beibehaltung der Ausrichtung zwischen Oberteil und Unterteil sichergestellt ist. Beispielsweise ist als Verdrehsicherung mindestens ein sich zwischen Oberteil und Unterteil erstreckender Führungsstift vorgesehen, der die Ausrichtung von Ober- und Unterteil zueinander festlegt.

Zur Vermeidung der oben bereits erwähnten Problematik einer Spaltbildung beim Auseinanderbewegen des Oberteils und des Unterteils umfasst ein Teil, vorzugsweise das Oberteil bei einer Ausführung der Erfindung eine vorstehende, dünnwandige Verbindungshülse zum Einstecken in das Unterteil. Der Innendurchmesser dieser Verbindungshülse ist im Wesentlichen gleich dem Innendurchmesser der Durchgangsöffnung der Klarinettenbirhe, so dass selbst bei auseinander gefahrener Klarinettenbirne eine Durchgangsöffnung mit im Wesentlichen konstantem Innendurchmesser beibehalten wird. Die Verbindungshülse kann separat oder auch einstückig mit dem Teil ausgebildet sein.

Das Unterteil ist vorzugsweise aus Holz gefertigt. Nach einer Ausführungsform der Erfindung können das solchermaßen aus Holz gefertigte Unterteil der erfindungsgemäßen Klarinettenbirne und das Oberstück der Klarinette einstückig ausgebildet sein. Hierdurch wird eine Zapfenverbindung zwischen Unterteil und dem Oberstück der Klarinette eingespart.

Bei einem weiteren Ausführungsbeispiel der Erfindung sind das Oberteil und/oder das Unterteil einschließlich der gegebenenfalls vorgesehenen Verbindungshülse aus Kautschuk oder aus einem Kunststoff gefertigt. Bei dem Kunststoff handelt es sich beispielsweise um Polyoxymethylen (POM), es können aber auch andere Kunststoffe vorgesehen werden.

Mit Vorteil sind das Oberteil und/oder das Unterteil mit einem einen Teil des Schraubgewindes bildenden Gewindering ausgerüstet. Hierbei kann es sich beispielsweise um einen Metall- oder um einen Kunststoffring handeln, wodurch die Fertigung vereinfacht wird. Dieser Gewindering kann am Ober- und Unterteil durch z.B. Verschrauben und/oder Verkleben befestigt werden.

Die Schraubgewinde an Oberteil und Unterteil weisen vorzugsweise jeweils eine Steigung zwischen 0,8 mm und 1,2 mm auf, besonders bevorzugt jeweils eine Steigung von 1 mm. Hierdurch wird sichergestellt, dass die Abstimmung des Instrumentes sehr präzise erfolgen kann.

Auf dem Stellring sind vorzugsweise Markierungen zur Skalierung aufgebracht, welche es ermöglichen, Einstellungen reproduzierbar zu machen. Dies ist insbesondere dann von Vorteil, wenn bereits bekannt ist, dass beim Zusammenspiel mit anderen Instrumenten das eigene Instrument stets um ein oder mehrere Schwingungen (Hertz) zu hoch oder zu tief erklingt.

Bei einer Ausführungsform der Erfindung entspricht der Übergang von einer Markierung zu einer benachbarten Markierung auf dem Stellring einer axialen Abstandsänderung von 0,2 mm bis 0,8 mm, vorzugsweise 0,5 mm, zwischen Oberteil und Unterteil.

Bei einem anderen Ausführungsbeispiel der Erfindung entspricht der Übergang von einer Markierung zu einer benachbarten Markierung auf dem Stellring vorzugsweise einer Tonhöhenänderung von 0,5 Hz bis 1,5 Hz, besonders bevorzugt 1 Hz.

Es versteht sich, dass die Erfindung bei sämtlichen Mitgliedern der Klarinettenfamilie verwendbar ist, d.h. bei Es-, D-, C-, A-, B-Klarinetten, Bassettklarinetten. Bei Bassetthörnern, und Bassklarinetten ist die Erfindung durch entsprechende Maßanpassungen in die S - Bögen zu integrieren. Die S - Bögen können vorzugsweise aus Holz und/oder teilweise oder komplett aus Kunststoff (z.B. aus POM) gefertigt werden. Die Erfindung bezieht sich auch im Sinne des Aufbaus, der Ausführung und der Materialien, insbesondere der Gewindeeinheit und der Verwendung von Kunststoffen (im speziellen POM) auf andere Holzblasinstrumente. Gemeint sind alle Flöten, auch Piccolo; alle Oboen, auch Englisch Hom und Heckelphon; und Fagotte, auch Kontrafagott.

Die minimale Länge der erfindungsgemäßen Klarinettenbirne für den Einsatz bei A- oder B-Klarinetten, welche sich ergibt, wenn Ober- und Unterteil maximal zusammengefahren sind, sowie das Maß der Durchgangsöffnung können gemäß den Wünschen und Bedürfnissen des einzelnen Klarinettisten bei der Herstellung berücksichtigt werden. Die erfindungsgemäße Klarinettenbirne weist vorzugsweise eine Minimallänge zwischen 53 mm und 65 mm, besonders bevorzugt zwischen 54 mm und 58 mm auf. Der Innendurchmesser der Durchgangsöffnung der erfindungsgemäßen stimmbaren Klarinettenbirne beträgt vorzugsweise 14,5 mm bis 15,5 mm, besonders bevorzugt 14,9 mm bis 15.1 mm, jeweils bezogen auf A-/B-Klarinetten.

### Kurzbeschreibung der Zeichnungen

Weitere Ziele, Merkmale, Vorteile und Anwendungsmöglichkeiten der stimmbaren Klarinettenbirne ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 eine Schnittansicht einer erfindungsgemäßen Klarinettenbirne in Explosionsdarstellung;
Fig.2 eine Schnittansicht einer erfindungsgemäßen, vollständig zusammengefahrenen Klarinettenbirne;
Fig.3 eine Schnittansicht eines weiteren Ausführungsbeispiels einer erfindungsgemäßen Klarinettenbirne in Explosionsdarstellung, bei dem Unterteil und Oberstück der Klarinette einteilig ausgebildet sind;
Fig.4 eine Sicht von vorne auf den Stellring der erfindungsgemäßen Klarinettenbirne.

### Ausführung der Erfindung

In den Figuren 1 und 2 ist eine insgesamt mit 1 bezeichnete erfindungsgemäße stimmbare Klarinettenbirne dargestellt. Sie besteht aus einem Oberteil 2 mit einer Einstecköffnung 20 für ein hier nicht dargestelltes Mundstück einer Klarinette und einem Unterteil 3 mit einer Einstecköffnung 30 für ein ebenfalls nicht dargestelltes Oberstück einer Klarinette. Die Einstecköffnungen (20, 30) werden durch eine Durchgangsöffnung (100) verbunden und das Oberteil 2 und das Unterteil 3 sind entlang einer Längsachse L der Klarinettenbirne 1 zusammensteckbar. Zur sicheren Verbindung des Oberteils 2 mit dem Unterteil 3 ist ein mit zwei Innengewinden 5a, 5b versehener Stellring 4 vorgesehen, mittels dessen der axiale Abstand zwischen Oberteil 2 und Unterteil 3 veränderbar ist. Die Innengewinde 5a, 5b erstrecken sich, jeweils endseitig entlang der Längsachse L in den Stellring hinein.

Sowohl das Oberteil 2 als auch das Unterteil 3 weisen an ihrem der jeweiligen Einstecköffnung 20.30 abgewandten Ende einen Gewindering 60,70 aus Metall auf, welcher jeweils ein Außengewinde 6,7 trägt. Der Gewindering 60,70 kann beispielsweise auf einen abgestuften Sitz an Ober- und Unterteil 2. 3 aufgeklebt oder verschraubt sein. Bei dem am Oberteil 2 angebrachten Außengewinde 6 handelt es sich um ein Rechtsgewinde, während das an dem Unterteil 3 angebrachte Außengewinde 7 ein Linksgewinde ist. Dementsprechend sind auch die zugeordneten Innengewinde 5a, 5b des Stellrings 4 beschaffen, indem im oberen Teil ein zu dem Rechts-Außengewinde 6 komplementäres Gewinde 5b und im Unterteil ein zu dem Links-Außengewinde 7 komplementäres Gewinde 5a aufweist. Auf diese Weise kann das Oberteil 2 mittels des Rechts-Außengewindes 6 von oben in den Stellring 4 eingeschraubt werden, während das Unterteil 3 mittels des Links-Außengewindes 7 von unten in den Stellring 4 eingeschraubt werden kann. Es versteht sich, dass die Anordnung der Außengewinde, d.h. deren Drehsinn auch getauscht werden kann. Somit kann vorab festgelegt werden, ob zur Verlängerung der Klarinettenbirne eine Rechts- oder Linksdrehung des Stellringes 4 erforderlich ist.

Geht man von der in Figur 2 dargestellten Stellung aus, bei welcher das Oberteil 2 und das Unterteil 3 maximal in den Stellring 4 eingeschraubt sind, so können das Oberteil 2 und das Unterteil 3 aus dieser Stellung heraus durch Drehen des Stellrings 4 im Uhrzeigersinn linear und axial auseinander bewegt werden, wodurch das Instrument tiefer eingestimmt werden kann. Entsprechend können Ober und Unterteil 2, 3 durch Drehen des Stellrings 4 gegen den Uhrzeigersinn in einem darauf folgenden Schritt wieder linear näher zusammengefahren werden und das Instrument erklingt entsprechend höher.

Ein großer Vorteil dieses Mechanismus besteht darin, dass der Stellring 4 ohne Absetzen der Klarinette bequem mit einer Hand betätigt werden kann. Dadurch kann die Intonation des Instruments jederzeit angepasst werden, ohne dass ein Absetzen des Instrumentes erforderlich wäre. Aufgrund der einfachen Handhabung des Mechanismus ist er insbesondere auch sehr gut für den Amateurbereich geeignet.

Wie aus Figur 2 ersichtlich, ist die Gewinde- und Stellringeinheit, bestehend aus dem Stellring 4 und den Gewinderingen 60 und 70, vorzugsweise derart ausgebildet und an der Klarinettenbirne 1 angeordnet, dass sie ausschließlich die Durchgangsöffnungen 100 von Oberteil 2 und Unterteil 3 umgibt. Die Einstecköffnungen 20, 30 werden in dieser Ausführung demnach nicht von der Gewinde- und Stellringeinheit 4, 60, 70 umfasst. In einer besonders vorteilhaften Ausführung ist die Gewinde- und Stellringeinheit 4, 60, 70 zwischen den Einstecköffnungen 20. 30 im Wesentlichen (nicht exakt) mittig angeordnet.

In Figur 4 ist eine Sicht von vorne auf den Stellring 4 dargestellt. Der Stellring 4 weist umfangsseitig Markierungen in vorzugsweise römischen Ziffern auf, wobei ein Übergang von einer Markierung zu einer benachbarten Markierung einer vorbestimmten Tonhöhenänderung des Instruments von z.B. 1 Hz entspricht. Mithilfe der Markierungen ist es möglich, Einstellungen zwischen Oberteil und Unterteil der Klarinettenbirne reproduzierbar zu machen. Weitere mögliche Markierungen können z.B. eine Millimeterskalierung oder Hertzangaben sein.

Durch die Kombination eines Rechts-Außengewindes 6 und eines Links-Außengewindes 7 wird vermieden, dass sich beim Drehen des Stellrings 4 das Oberteil 2 gegenüber dem Unterteil 3 verdreht. Vielmehr behalten Ober- und Unterteil 2, 3 eine feste Ausrichtung zueinander bei und werden durch Drehen des Stellrings 4 lediglich axial aufeinander zu oder voneinander weg bewegt. Ein Führungsstift 8, welcher von einer Ausnehmung im Oberteil 2 aufgenommen wird und welcher sich durch die beiden Gewinderinge 60, 70 hindurch erstreckt, sorgt darüber hinaus für eine weitere Verdrehsicherung.

Zur Vermeidung einer Spaltbildung beim Auseinanderfahren des Oberteils 2 und des Unterteils 3 weist das Oberteil 2 im Bereich der Durchgangsöffnung 100 eine einstückig mit dem Oberteil 2 ausgebildete dünnwandige Verbindungshülse 9 auf, deren Außendurchmesser nur um soweit geringer ist als der Innendurchmesser der Durchgangsöffnung 100, dass die Verbindungshülse 9 passgenau in die Durchgangsöffnung 100 im Unterteil 3 eingesteckt werden kann. Natürlich ist ebenso eine Ausführungsform denkbar, bei welcher das Unterteil 3 die Verbindungshülse 9 aufweist, die dann in die Durchgangsöffnung 100 im Oberteil 2 eingesteckt werden kann.

Bei der in Figur 2 dargestellten, maximal zusammengefahrenen Stellung von Oberteil 2 und Unterteil 3 ergibt sich ein maximaler Überlapp zwischen der Verbindungshülse 9 und der Durchgangsöffnung 100 des Unterteils 3. Wird nun aus dieser Position heraus der Stellring 4 im Uhrzeigersinn gedreht, so bewegen sich Oberteil 2 und Unterteil 3 axial auseinander und die Verbindungshülse 9 wird teleskopartig aus der Durchgangsöffnung 100 des Unterteils 3 hinaus bewegt. Aufgrund des dann zwar abnehmenden, aber immer noch vorhandenen Überlapps zwischen der Verbindungshülse 9 und der Durchgangsöffnung des Unterteils 3 wird somit eine Spaltbildung beim Auseinanderbewegen von Oberteil 2 und Unterteil 3 vermieden.

Bei dem in den Figuren 1 und 2 dargestellten Ausführungsbeispiel der stimmbaren Klarinettenbirne 1 ist das Unterteil 3 korrespondierend mit der Klarinette selbst aus Grenadillholz gebaut, während das Oberteil 2 einschließlich der Verbindungshülse 9 aus einem geeigneten Kunststoff, wie z.B. POM gefertigt ist. Beispielhaft für ein geeignetes Polyoxymethylen sei Delrin der Firma DuPont genannt.

Das Innengewinde 5 des Stellrings 4 sowie die Außengewinde 6, 7 am Oberteil 2 und am Unterteil weisen jeweils eine Steigung von z.B. 1 mm auf. Damit entspricht eine volle Umdrehung des Stellrings 4 einer Längenänderung der Klarinettenbirne 1 von z.B. 0,5 mm bzw. einer Tonhöhenönderung von 1 Hz.

In Figur 3 ist ein Ausführungsbeispiel der erfindungsgemäßen Klarinettenbirne dargestellt, bei welcher das Unterteil 3 einstückig mit dem Oberstück der Klarinette ausgebildet ist. Es entfällt in diesem Fall die in den Figuren 1 und 2 nicht dargestellte, aber erforderliche Zapfenverbindung zwischen dem Unterteil 3 und dem Oberstück der Klarinette. Im Übrigen ist der Aufbau der Klarinettenbirne identisch mit dem mit Bezug auf die Figuren 1 und 2 beschriebenen Aufbau.

Die erfindungsgemäße Klarinettenbirne beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: stimmbare Klarinettenbirne
- 2: Oberteil
- 3: Unterteil
- 4: Stellring
- 5a, 5b: Innengewinde an 4
- 6: Rechts-Außengewinde an 2
- 7: Links-Außengewinde an 3
- 8: Führungsstift
- 9: Verbindungshülse
- 20: Einstecköffnung an 2
- 30: Einstecköffnung an 3
- 60: Gewindering an 2
- 70: Gewindering an 3
- 100: Durchgangsöffnung
- L: Längsachse

## Patentansprüche

1. Stimmbare Klarinettenbirne (1) zur Anordnung zwischen einem Mundstück und einem Oberstück einer (Es-, D-, C-, A-, B-) Klarinette, mit einer Längsachse (L) und einer in Richtung der Längsachse (L) verlaufenden Durchgangsöffnung (100), wobei die Klarinettenbirne (1) aus einem Oberteil (2) und einem Unterteil (3) gebildet ist, die entlang der Längsachse (L) zusammenfügbar sind, und wobei ein das Oberteil (2) und das Unterteil (3) verbindender Stellring (4) vorgesehen ist, mittels dessen der axiale Abstand zwischen Oberteil (2) und Unterteil (3) veränderbar ist, wobei der Stellring (4) mit dem Oberteil (2) und dem Unterteil (3) jeweils über ein Schraubgewinde (6,7) verbunden ist und die Schraubgewinde (6,7) einen entgegengesetzten Drehsinn aufweisen und das Oberteil (2) im Bereich der Durchgangsöffnung (100) mit einer vorstehenden Verbindungshülse (9) zum Einstecken in das Unterteil (3) ausgebildet ist, wobei das Oberteil (2) und das Unterteil (3) jeweils mit einen Teil der Schraubgewinde (6,7) bildenden Gewinderingen (60,70) ausgerüstet ist, die unterhalb des Stellrings (4) beidseitig den Abschluss des zwischen Oberteil (2) und Unterteil (3) entstehenden Hohlraums bilden,
**dadurch gekennzeichnet,**
**dass** in einer an Oberteil (2) und Unterteil (3) jeweils umlaufenden Ausnehmung jeweils ein Gewindering (60, 70) passgenau eingefügt ist, so dass im Innenbereich entlang der Durchgangsöffnung (100) als auch im Außenbereich der Klarinette eine Spaltbildung vermieden wird.

2. Stimmbare Klarinettenbirne (1) nach Anspruch 1,
**dadurch gekennzeichnet,**
**dass** die Gewinderinge (60,70) oder die Schraubgewinde (6,7) das Oberteil (2) und das Unterteil (3) überragen, derart, dass der Stellring (4) ausschließlich an den Schraubgewinden (6,7) und nicht am Korpus des Oberteils (2) und des Unterteils (3) anliegt.

3. Stimmbare Klarinettenbirne (1) nach einem oder mehreren der vorangegangenen Ansprüche,
**dadurch gekennzeichnet,**
**dass** die Gewinde- und Stellringeinheit (4, 60, 70) derart ausgebildet und an der Klarinettenbirne (1) angeordnet ist, dass sie ausschließlich die Durchgangsöffnungen (100) von Oberteil (2) und Unterteil (3) umgibt.

4. Stimmbare Klarinettenbirne (1) nach Anspruch 3,
**dadurch gekennzeichnet,**
**dass** die Gewinde- und Stellringeinheit (4, 60, 70) zwischen den Einstecköffnungen (20, 30) im Wesentlichen mittig angeordnet ist.

5. Stimmbare Klarinettenbirne (1) nach einem oder mehreren der vorangegangenen Ansprüche,
**dadurch gekennzeichnet,**
**dass** als Verdrehsicherung mindestens ein sich zwischen dem Oberteil (2) und dem Unterteil (3) erstreckender und in entsprechend in Oberteil (2) und Unterteil (3) vorgesehenen Öffnungen ein Führungsstift (8) vorgesehen ist.

6. Stimmbare Klarinettenbirne (1) nach einem oder mehreren der vorangegangenen Ansprüche,
**dadurch gekennzeichnet,**
**dass** auf dem Stellring (4) Markierungen zur Skalierung aufgebracht sind, wobei der Übergang von einer Markierung zu einer benachbarten Markierung einer axialen Abstandsänderung von 0,2 mm bis 0,8 mm, vorzugsweise 0,5 mm, zwischen Oberteil (2) und Unterteil (3) entspricht.

7. Stimmbare Klarinettenbirne (1) nach einem oder mehreren der vorangegangenen Ansprüche,
**dadurch gekennzeichnet,**
**dass** der Übergang von einer Markierung zu einer benachbarten Markierung einer Tonhöhenänderung von 0,5 Hz bis 1,5 Hz, vorzugsweise 1 Hz, entspricht.

## Claims

1. The present invention relates to a tunable clarinet barrel (1) for arrangement between a mouth piece and an upper joint of an (Es, D, C, A, B) clarinet, having a longitudinal axis (L) and a through-passage (100) running in the direction of the longitudinal axis (L), the clarinet barrel (1) being composed of a top part (2) and a bottom part (3), which can be joined along the longitudinal axis (L), and an tuning ring (4) connecting the top part (2) and the bottom part (3) being provided, the axial distance between the top part (2) and bottom (3) being variable by means of said tuning ring, **characterized in that** the tuning ring (4) is connected to the top part (2) and the bottom part (3) each by way of a screw thread (6, 7) and the screw threads (6, 7) have opposite directions of rotation and where the upper part (2) is embodied in the region of the through passage (100) with a protruding connection tube (9) for the insertion of the bottom part (3), whereby the upper part (2) and the bottom part (3) are each fitted with a partial screw thread (6, 7) forming thread rings (60, 70) sealing the cavity created between the upper part (2) and the bottom part (3) below the tuning ring (4) on both sides,
**characterized in that**
a thread ring (60, 70) is form fitted in the groove in the circumference of the upper part (2) and bottom part (3) each, so that on the inside surface of the through passage (100) and on the outside of the clarinet the formation of a gap is prevented.

2. A tunable clarinet barrel (1) according to claim 1,
**characterized in that**
the screw rings (60, 70) or the screw threads (6, 7) protrude beyond the top part (2) and the bottom part (3) so that the tuning ring (4) is located exclusively at the screw threads (6, 7) and not on the body of the top part (2) and the bottom part (3).

3. A tunable clarinet barrel (1) according to one or more of the above claims,
**characterized in that**
the screwing and tuning ring unit (4, 60, 70) is embodied and arranged on the clarinet barrel (1) so that it surrounds exclusively the through passages (100) of the top part (2) and the bottom part (3).

4. A tunable clarinet barrel (1) according to claim 3,
**characterized in that**
the screwing and tuning ring unit (4, 60, 70) is essentially centrally located between the insertion openings (20, 30).

5. A tunable clarinet barrel (1) according to one or more of the above claims,
**characterized in that**
at least one guide pin (8) is provided and located between the top part (2) and the bottom part (3), and inserted in openings provided in the top part (2) and the bottom part (3) as a twist lock.

6. A tunable clarinet barrel (1) according to one or more of the above claims,
**characterized in that**
scale markings are applied to the tuning ring (4), whereby the transition from one marking to the next corresponds to an axial distance change of 0.2 mm to 0.8 mm, preferably 0.5 mm between the top part (2) and the bottom part (3).

7. A tunable clarinet barrel (1) according to one or more of the above claims,
**characterized in that**
the transition from one marking to the next on the tuning ring (4) corresponds to a change in pitch of 0.5 Hz to 1.5 Hz, preferably 1 Hz.

## Revendications

1. L'invention concerne un barillet de clarinette pouvant être accordé (1) à disposer entre un bec et un corps supérieur d'une clarinette (en mi bémol, ré, ut, la, si), présentant un axe longitudinal (L) et un trou traversant (100) s'étendant dans la direction de l'axe longitudinal (L). Le barillet de la clarinette (1) est formé d'une partie supérieure (2) et d'une partie inférieure (3) qui peuvent être assemblées le long de l'axe longitudinal (L). Une bague de réglage (4) relie la partie supérieure (2) et la partie inférieure (3) et permet de faire varier la distance axiale entre la partie supérieure (2) et la partie inférieure (3). Le barillet de clarinette est **caractérisé en ce que** la bague de réglage (4) est reliée respectivement à la partie supérieure (2) et à la partie inférieure (3) par des filets de vis (6, 7) et **en ce que** les filets de vis (6, 7) présentent un sens de rotation opposé. La partie supérieure (2) au niveau du trou traversant (100) est formé avec un fourreau de liaison (9) pour l'enfoncer dans la partie inférieure (3), bien que la partie supérieure (2) et la partie inférieure (3) sont équipées d'une partie du filet de vis (6.7) formant des anneaux filetés (60,70), qui forment des deux côtés en dessous de la bague de réglage (4) la fermeture de la cavité en bois entre la partie supérieure (2) et la partie inférieure (3),
est **caractérisée par le fait que**
un anneau fileté (60,70) est inséré à la dimension adéquate dans une entaille sur la partie supérieure (2) et la partie inférieure (3), afin d'éviter qu'un interstice ne se forme à l'intérieure le long du trou traversant ainsi que dans l'extérieur de la clarinette.

2. Un barillet de clarinette pouvant être accordé (1) selon la revendication 1,
est **caractérisé par le fait que**
les anneaux filetés (60,70) ou les filets de vis (6,7) dépassent la partie supérieure (2) et la partie inférieure (3), de façon à ce que la bague de réglage (4) s'ajuste exclusivement aux filets de vis (6,7) et non au corps de la partie supérieure (2) ou de la partie inférieure (3

3. Un barillet de clarinette pouvant être accordé (1) selon un ou plusieurs revendications
est **caractérisé par le fait que**
l'unité de la bague de réglage ou les anneaux filetés (4, 60, 70) sont formés de la sorte et disposé sur le barillet de clarinette (1), afin qu'elle entoure exclusivement le trou traversant (100) de la partie supérieure (2) et de la partie inférieure (3)

4. Un barillet de clarinette (1) selon la revendication (3),
est **caractérisé par le fait que**
l'unité de la bague de réglage ou les anneaux filetés (4, 60, 70) est disposé entre les ouvertures d'emboîtement (20, 30) pour l'essentiel au centre.

5. Un barillet de clarinette (1) selon une ou plusieurs des revendications ci-dessus
est **caractérisé par le fait que**
au moins une tige de guidage (8) comme fixation est prévue entre la partie supérieure (2) et la partie inférieure (3) s'étendant sur la partie supérieure (2) et la partie inférieure (3) au niveau des ouvertures.

6. Un barillet de clarinette (1) selon une ou plusieurs revendications ci-dessus,
est **caractérisé par le fait que**
des marques d'échelle sont appliquées sur la bague de réglage, afin que la transition entre les marques corresponde à une distance axiale de 0,2mm à 0,8mm, de préférence 0,05mm entre la partie supérieure (2) et la partie inférieure (3).

7. Un barillet de clarinette (1) selon une ou plusieurs revendications ci-dessus,
est **caractérisé par le fait que**
la transition entre les marques corresponde à un changement de la hauteur du son entre 0,5 hz à 1,5 hz, de préférence 1 hz.
